# EUROPÄISCHE PATENTSCHRIFT

(11) **EP 0 248 296 B1**
(45) Veröffentlichungstag und Bekanntmachung des Hinweises auf die Patenterteilung: **10.02.1993**
(21) Anmeldenummer: 87107514.9
(22) Anmeldetag: 22.05.1987
(51) Int. Cl.: F25B 25/02

(54) **Verfahren zur Erhoehung des Leistungsfaktors von hybriden Kaeltemaschinen oder Waermepumpen**
Method for increasing the coefficient of performance of hybrid refrigeration machines or heat pumps
Procédé pour augmenter le coefficient de performance de machines frigorifiques ou de pompes à chaleur hybrides

(30) Priorität: 23.05.1986 HU 218286; 24.03.1987 HU 218286
(43) Veröffentlichungstag der Anmeldung: 09.12.1987
(73) Patentinhaber: Energiagazdálkodási Részvénytársaság, H-1027 Budapest II (HU)
(72) Erfinder: Bergmann, György, Budapest XI (HU); Hivessy, Geza, Budapest XV (HU)
(74) Vertreter: Füchsle, Klaus, Dipl.-Ing.

(56) Entgegenhaltungen:
- EP-A- 0 021 205
- EP-A- 0 057 120
- EP-A- 0 138 041
- DE-A- 1 426 956
- DE-A- 2 850 403
- DE-A- 3 100 019
- US-A- 2 041 725
- US-A- 2 945 355
- US-A- 3 470 707
- US-A- 3 500 656
- US-A- 3 698 202
- US-A- 3 872 682

## Beschreibung

Die Erfindung betrifft ein Verfahren zum Transport von Wärme von einem niedrigeren auf ein höheres Temperaturniveau unter Verwendung eines aus einer Mischung von zwei ineinander gut lösbaren Komponenten mit unterschiedlichen Siedepunkten bestehenden Arbeitsmediums.

Es ist bekannt, dass der Leistungsfaktor der mit einer Lösung betriebenen Kompressions-Kreisprozesse in gewissen Fällen (bei einem sich verändernden Temperaturablauf der Wärmequelle und des Wärmeverbrauchers) im Vergleich zu den homogenes Arbeitsmedium verwendenden Kompressions-Kreisprozessen wesentlich höher sein kann, wodurch die Anwendung der mit Lösung betriebenen Kompressionsprozesse in solchen Fällen wirtschaftlich ist. Es ist bei den Kreisprozessen mit Lösungskreislauf ebenfalls vorteilhaft, dass mit ihrer Hilfe ein wesentlich breiterer Temperaturbereich in einer Stufe überbrückt werden kann, als mit anderen Kreisprozessen.

Ein derartiger, mit Lösungskreislauf betriebener Kreisprozess wird z.B. in der EP-A- 0021205 beschrieben, dessen Wesen darin besteht, dass jedem Abschnitt des Kreisprozesses die gesamte Menge des Arbeitsmediums (z.B. Dampf und Flüssigkeit) gemeinsam zugeführt wird. Der Verdichter saugt deshalb nassen Dampf an und lässt nassen Dampf hinaustreten, er verwirklicht also eine nasse Kompression. Zwischen der aus dem Kondensator austretenden Flüssigkeit hohen Druckes und dem aus den Verdampfer austretenden Hochdruckdampf erfolgt ein Wärmeaustausch. Der Nachteil dieser Lösung besteht darin, dass das Mass des inneren Wärmeaustausches durch den Umstand begrenzt wird, dass an der Hochdruckseite ein bereits kondensiertes Arbeitsmedium in den Wärmeaustauscher hineintritt.

Das Wesen einer weiteren bekannten technischen Lösung (nach Osenbrück benannt) - die eigentlich durch die obenerwähnte Lösung weiterentwickelt wurde - besteht darin, dass in den inneren Wärmeaustauscher nach dem Verdampfer nur die Flüssigkeitsphase des Arbeitsmediums hineingeführt wird. Dadurch können aber die durch den inneren Wärmeaustauscher gebotenen Vorteile noch weniger ausgenutzt werden.

Es ist bekannt, dass bei einer zwischen gegebenen Druckgrenzen durchgeführten Kompression die Kompressionsarbeit durch die dabei erfolgende Rückkühlung des Arbeitsmediums verringert wird. Die Rückkühlung wird im allgemeinen zwischen den Verdichterstufen durchgeführt oder es wird gegebenenfalls eine zu verdampfende Flüssigkeit (z.B. Wasser) in den Verdichter hineingespritzt. Nach ähnlichen Überlegungen wird die nasse Kompression auch bei der erwähnten EP-A 0021205 vorgesehen, wo der Leistungsfaktor durch die Rückkühlung des Arbeitsmediums im Laufe des Kreisprozesses verbessert wird.

Ziel des in der US-A-3 698 202 beschriebenen Verfahrens ist die Erzeugung von tiefen Temperaturen bzw. die schnelle Inbetriebnahme der zur Erzeugung solcher tiefen Temperaturen geeigneten Vorrichtung, wobei mit einer Mischung von zwei Phasen als Arbeitsmedium gearbeitet wird. Im Hinblick auf eine möglichst gute Erreichung von tiefen Temperaturen wird die Komponente der Mischung mit dem niedrigeren Siedepunkt getrennt von der Komponente mit dem höheren Siedepunkt in den Verdampfer geführt.

DE-A-1 426 956 betrifft eine Vorrichtung zur Erreichung von sehr tiefen Temperaturen, die ebenfalls mit einer Stoffmischung als Arbeitsmedium betrieben wird. Das Wesen der beschriebenen Schaltung besteht darin, daß nach dem Kondensator ein innerer Wärmeaustauscher eingebaut ist, der gleichzeitig einen Verdampfer darstellt.

DE-A-3 100 019 betrifft ein Verfahren zur Durchführung von Kälte- und Wärmepumpenprozessen, die mit einem Mehrstoffgemisch als Arbeitsmittel betrieben werden. Durch die erfindungsgemäße Einspritzung der flüssigen Phase des Kühlmittels in den Verdichter wird eine Verbesserung des Wirkungsgrades erreicht.

Das Ziel der Erfindung ist die Weiterentwicklung der bekannten Lösungen und die Erhöhung des Leistungsfaktors der Wärmepumpen und Kältemaschinen.

Das erfindungsgemäße Verfahren dient zum Betreiben von Kompressions-Absorptionswärmepumpen bzw. -kältemaschinen (von hybriden Wärmepumpen bzw. Kältemaschinen) und stellt ein Verfahren dar zum Transport von Wärme von einem niedrigeren auf ein höheres Temperaturniveau unter Verwendung eines aus einer Mischung von zwei ineinander gut lösbaren Komponenten mit unterschiedlichen Siedepunkten bestehenden Arbeitsmediums, bei dem in einem ersten Wärmeaustauschvorgang bei Wärmeabfuhr einerseits Dampf der Komponente mit niedrigerem Siedepunkt in Flüssigkeit der Komponente mit höherem Siedepunkt gelöst bzw. absorbiert und andererseits Dampf der Komponente mit niedrigerem Siedepunkt kondensiert wird, der Druck des Arbeitsmediums verringert wird, nach der Druckreduzierung in einem zweiten Wärmeaustauschvorgang bei Wärmezufuhr einerseits die Komponente mit dem niedrigeren Siedepunkt aus der Lösung wenigstens teilweise ausgetrieben und andererseits die Komponente mit dem höheren Siedepunkt wenigstens teilweise verdampft wird, wonach das Arbeitsmedium verdichtet wird.

Das augestrebte Ziel wird erfindungsgemäß dadurch erreicht, daß beim ersten Wärmeaustauschvorgang das Arbeitsmedium im Gegenstrom zu einem wärmeabführenden Medium geführt wird und daß eine Anpassung des Temperaturverlaufs des Arbeitsmediums an denjenigen des wärmeabführenden Mediums dadurch vorgenommen wird, daß der erste Wärmeaustauschvorgang nur in einem Teilbereich des Zweiphasenbereichs des Arbeitsmediums mit einem demjenigen des wärmeabführenden Mediums entsprechenden Temperaturverlauf durchgeführt und das Arbeitsmedium aus dem ersten Wärmeaustauschvorgang als Mischung von zwei verschiedenen Phasen mit unterschiedlicher Konzentration herausgeführt wird.

Das erfindungsgemässe Verfahren kann vorzugsweise in der Weise verwirklicht werden, dass zwischen dem aus dem ersten Wärmeaustauschvorgang austretenden, vor der Expansion stehenden zweiphasigen Arbeitsmedium und dem aus dem zweiten Wärmeaustauschvorgang austretenden, vor der Kompression stehenden Arbeitsmedium ein innerer Wärmeaustausch verwirklicht wird, wobei in dem aus dem ersten Wärmeaustauschvorgang austretenden Arbeitsmedium das Inlösunggehen und die Kondensation fortgesetzt wird. Der innere Wärmeaustausch wird vorteilhafterweise in zwei Abschnitten durchgeführt, wobei im ersten Abschnitt die Kondensation und das Inlösunggehen beendet wird und dadurch das ganze Arbeitsmedium in Flüssigkeitsphase übergeht, während im zweiten Abschnitt diese Flüssigkeit weiter abgekühlt wird. Das erfindungsgemässe Verfahren kann vorzugsweise so verwirklicht werden, dass in die Saugleitung des Verdichters nasser Dampf hineingeführt wird, aus dem vor der Kompression die Flüssigkeit zum Teil oder ganz abgeschieden wird, der übriggebliebene trockene oder feuchtigkeitsarme Dampf komprimiert und die abgeschiedene Flüssigkeit in den strömenden Dampf hineingespritzt wird. Das erfindungsgemässe Verfahren kann weiterhin vorzugsweise der Weise durchgeführt werden, dass die abgeschiedene Flüssigkeit vor der Kompression und/oder während der Kompression an wenigstens einer Druckstufe und/oder nach der Kompression zum Dampf zurückgeführt wird.

Die zur Verwirklichung des erfindungsgemässen Verfahrens geeignete Vorrichtung ist eine hybride Wärmepumpe oder Kältemaschine, die derart ausgebildet ist, dass die Schaltungsanordnung ihres Arbeitsmedium-Kreisprozesses in der Strömungsrichtung des Arbeitsmediums nacheinander in Reihe geschaltet einen Kondensator-Absorber, einen flüssigkeitskühlenden inneren Wärmeaustauscher, einen Druckverminderer, einen Verdampfer-Entgaser und einen Druckerhöher enthält, wobei der Ausgang des letzteren an den Eingang des Kondensator-Absorbers angeschlossen ist. In einer für das erfindungsgemäß Verfahren geeigneten hybriden Wärmepumpe oder Kältemaschine ist zwischen dem Kondensator-Absorber und dem flüssigkeitskühlendem inneren Wärmeaustauscher ein dampfkühlender innerer Wärmeaustauscher eingeschaltet.

Eine für das erfindungsgemässe Verfahren geeignete Vorrichtung kann weiterhin auch derart ausgebildet werden, dass in die Saugleitung des Verdichters ein Flüssigkeitsabscheider eingeschaltet ist, an dessen Austrittsseite je eine gesonderte Dampfleitung und Flüssigkeitsleitung abgezweigt ist, von denen die Dampfleitung an den Verdichter angeschlossen ist, während in die Flüssigkeitsleitung eine Pumpe eingebaut ist.

Die Flüssigkeitsleitung kann nach der Pumpe an in die Dampfleitung vor dem Verdichter eingebaute Düsen und/oder an in den Verdichter eingebaute Düsen und/oder an in die Dampfleitung nach dem Verdichter eingebaute Düsen angeschlossen sein. In die an die Düsen angeschlossenen Abzweigungen der Flüssigkeitsleitung sind Reglerarmaturen eingebaut.

Die wichtigsten Vorteile des erfindungsgemässen Verfahrens sind die folgenden:
- Der Kreisprozess wird in einem hinsichtlich des Kreisprozesses günstigsten Bereich der Zustandsparameter (Temperatur, Druck) eines aus wenigstens zwei Komponenten bestehenden Arbeitsmediums betrieben.
- Der Leistungsfaktor der Wärmepumpe konnte erhöht werden, während das Druckverhältnis der Kompression und der maximale Betriebsdruck der Einrichtung verringert werden konnten.
- Der Wirkungsgrad des Verdichters konnte erhöht werden.
- Die Endtemperatur der Kompression konnte verringert werden.

Das erfindungsgemässe Verfahren und die zur Durchführung dieses Verfahrens geeignete Vorrichtung werden ausführlicher anhand von Ausführungsbeispielen, mit Bezug auf die beigefügte Zeichnung erläutert. In der Zeichnung zeigen
- Fig. 1: die einfachste Grundschaltung einer an sich bekannten Kompressionsmaschine (Kältemaschine oder Wärmepumpe), zusammen mit einem T,s--Diagramm,
- Fig. 2: eine an sich bekannte Kompressionsmaschine mit Lösungskreislauf und mit einem inneren Wärmeaustauscher, zusammen mit einem zugehörenden T,s-Diagramm,
- Fig. 3: einen Vergleich der Kreisprozesse gemäss Fig. 1 und 2 aufgrund der T,s-Diagramme, um die Bedeutung des inneren Wärmeaustauschers darzustellen,
- Fig. 4: den Temperaturablauf der Kreisprozesse gemäss Fig. 1 und 2 im Kondensator-Absorber,
- Fig. 5: das bekannte T,i-Diagramm des Arbeitsmediums, in welches das Diagramm des durch die erfindungsgemässe Schaltung erzielbaren Temperaturablaufes eingezeichnet ist,
- Fig. 6: die Grundschaltung und das T,s-Diagramm einer für das erfindungsgemässe Verfahren geeigneten Kompressionsmaschine mit Lösungskreislauf,
- Fig. 7: eine weitere Ausführungsform der für das erfindungsgemässe Verfahren geeigneten Kompressionsmaschine mit Lösungskreislauf anhand eines Schaltschemas und eines T,s--Diagramms,
- Fig. 8: den Ablauf einer an sich bekannten isentropischen Kompression eines Arbeitsmediums aus zwei Komponenten, mit einer zwischenliegenden Rückkühlung,
- Fig. 9: das Schaltschema des für die nasse Kompression dienenden Teiles der für das erfindungsgemässe Verfahren geeigneten Kompressionsmaschine mit Lösungskreislauf,
- Fig. 10: eine weiterentwickelte Ausführungsform der Kompressionsmaschine gemäss Fig. 9 anhand eines Schaltschemas, und
- Fig. 11: eine weitere Erweiterungsmöglichkeit der Kompressionsmaschine gemäss Fig. 10, ebenfalls anhand eines Schaltschemas.

Fig. 1 zeigt eine an sich bekannte und in der Einleitung dieser Beschreibung bereits erwähnte Vorrichtung gemäss der EP-A-0021205, die in einem Kreisprozess mit Lösungskreislauf betrieben wird. Fig. 1 zeigt die einfachste Variante dieser Lösung anhand eines Schaltschemas sowie den theoretischen Kreisprozess, in einem T,s (Temperatur-Entropie) Diagramm dargestellt. Aus dem Diagramm ist die Grenzkurve H des Arbeitsmediums ersichtlich, unter der das Medium in Form einer Mischung aus Flüssigkeit und Dampf (nasser Dampf) vorhanden ist; es wurden weiterhin in diesem Nassdampfbereich die zu den Drücken p₀' und p₁' gehörenden Kurven eingezeichnet, zwischen welchen Druckniveaus der Kreisprozess A'B'C'D' abläuft. In diesem Kreisprozess werden die beiden Komponenten des Arbeitsmediums nicht getrennt (wie in den Absorptionskreisprozessen), sondern in jedem Abschnitt des Kreisprozesses strömt das ganze Arbeitsmedium, allerdings meistens als Mischung von zwei Phasen, in der sich während der Wärmeaustauschvorgänge die Konzentration der Komponenten von Punkt zu Punkt verändert. Dieser Umstand ermöglicht eine Wärmeaufnahme bzw. Wärmeabgabe bei einem sich verändernden Temperaturablauf.

Das Arbeitsmedium tritt in einem Zustand A' mit einem Druck p₁' in einen Kondensator-Absorber 1 hinein, wo seine flüchtigere Komponente bei Abgabe einer Wärmemenge Q'₁ in der weniger flüchtigen Komponente in Lösung geht, während sich die Dämpfe der letzteren gleichzeitig kondensieren. Dabei nimmt die Temperatur des Arbeitsmediums allmählich ab. Nach der Beendigung des Inlösunggehens und der Kondensation tritt das Arbeitsmedium in einem Flüssigkeitszustand B' aus dem Kondensator-Absorber 1 hinaus.

Von hier ausgehend nimmt der Druck des Arbeitsmediums in einem Expansionsorgan (das theoretisch auch eine Expansionsturbine sein könnte, aber in der Praxis wird üblicherweise ein Expansionsventil eingebaut, wie es auch in Fig. 1 dargestellt ist) von dem Wert p₁' auf den Wert p₀' ab und das Arbeitsmedium tritt in einem Zustand C' in einen Verdampfer-Entgaser 3 hinein. Hier wird aus dem Arbeitsmedium bei Zuführung einer Wärmemenge Q₃' auch der grösste Teil der flüchtigeren Komponente ausgetrieben. Dabei erhöht sich allmählich die Temperatur des Arbeitsmediums. Schliesslich tritt das Arbeitsmedium aus dem Verdampfer-Entgaser 3 in einem Zustand D' hinaus, wonach in einem Verdichter 4 durch die Zuführung einer Kompressionsarbeit Q₄ʹ wieder sein Zustand Aʹ mit einem Druck p₁ʹ erreicht wird. Bei dem erläuterten Kreisprozess ist es zweckmässig, zwischen den Arbeitsmedien im Zustand Bʹ bzw. Dʹ einen inneren Wärmeaustausch vorzunehmen, wodurch es ermöglicht wird, dass die Einrichtung zwischen den gleichen Temperaturgrenzen mit einem niedrigeren Druckverhältnis und einem niedrigeren maximalen Druck betrieben werden kann. Die eine Auswirkung dieser Massnahme erhöht den Wirkungsgrad des Verdichters, wodurch der Leistungsfaktor des Kreisprozesses verbessert wird. Die zweite Auswirkung dieser Massnahme ermöglicht, dass die gleiche Aufgabe mit einer Einrichtung niedrigerer Nenndruckstufe, also mit einer billigeren Einrichtung gelöst werden kann.

Ein zusätzlicher Vorteil ergibt sich dadurch, dass der innere Wärmeaustauscher durch die Abkühlung der Flüssigkeit hohen Druckes die Drosselverluste an dem Expansionsventil 2 vermindert. Dementsprechend wird in der EP-A-0021205 der in Fig. 2 dargestellte Kreisprozess ABECDF vorgeschlagen, der zwischen den Drücken p₀ und p₁ abläuft. Hier tritt das Arbeitsmedium im Zustand A mit einem Druck p₁ in den Kondensator-Absorber 1 hinein, wo bei Abgabe einer Wärmemenge Q₁ das Inlösunggehen und die Kondensation vor sich gehen, wonach das Arbeitsmedium im Zustand B (gesättigte Flüssigkeit) der Hochdruckseite eines inneren Wärmeaustauschers 5 zugeführt wird. Hier kühlt sich das Arbeitsmedium bei Abgabe einer Wärmemenge Q₅ weiter ab und gelangt in Form einer unterkühlten Flüssigkeit im Zustand E zum Expansionsventil 2. In diesem verringert sich der Druck des Arbeitsmediums von p₁ auf p₀, wobei ein Teil des Mediums wieder in Dampfphase übergeht (Zustand C).

Danach gelangt das Arbeitsmedium in den Verdampfer-Entgaser 3, wo durch Zuführung einer Wärmemenge Q₃ die Verdampfung und Entgasung fortgesetzt wird. Von hier tritt das Medium im Zustand D hinaus und tritt an der Niederdruckseite des inneren Wärmeaustauschers 5 hinein, wo es die durch das Arbeitsmedium hohen Druckes abgegebene Wärmemenge Q₅ aufnimmt. Dabei wird die Verdampfung und die Entgasung fortgesetzt und die Temperatur des Arbeitsmediums erhöht sich weiter. Schliesslich wird der Druck des im Zustand F befindlichen Arbeitsmediums im Verdichter 4 durch Zuführung einer Kompressionsarbeit Q₄ wieder auf das Druckniveau p₁ erhöht.

In Fig. 3 sind die beiden Kreisprozesse gemeinsam in einem T,s-Diagramm zwischen gleichen Temperaturgrenzen dargestellt, d.h. T_{A}=T_{A}' und T_{c}=T_{c}'. Aus der Figur ist es ersichtlich, dass unter diesen Umständen p₁ < p₁ʹ und p₀ > p₀ʹ ist, also durch die Anwendung des inneren Wärmeaustauschers zwischen gleichen Temperaturgrenzen sich tatsächlich ein niedrigeres Druckverhältnis und eine niedrigere obere Druckgrenze (p₁) ergibt, also die von dem inneren Wärmeaustausch erwarteten Vorteile tatsächlich realisierbar sind.

Während der praktischen Verwirklichung des in Fig. 2 dargestellten Kreisprozesses, wenn auch die Eigenschaften der realen Arbeitsmedien in Rücksicht genommen werden, können gewisse Mängel festgestellt werden.

Wenn z.B. bei einer Wärmepumpe der Kondensator-Absorber dimensioniert wird, an dessen einer Seite das aus zwei Komponenten (z.B. NH₃ + H₂O) bestehende Arbeitsmedium aus dem Zustand A in den Zustand B (Flüssigkeit) übergeht, wobei es eine Wärmemenge Q₁ abgibt, die zur Wassererwärmung dient, dann kann dieser Vorgang in einem T,Q-Diagramm (Temperatur - Wärmemenge) gemäss Fig. 4 dargestellt werden.

Während das Arbeitsmedium aus dem Zustand A in den Zustand B übergeht, erwärmt sich das das Arbeitsmedium kühlende Wasser aus dem Zustand B₁ in den Zustand A₁. Es ist aus der Figur eindeutig ersichtlich, dass obwohl die Temperatur des Arbeitsmediums während dieses Vorganges kontinuierlich abnimmt, die übertragene Wärme keine lineare Funktion der Temperatur ist, d.h. die den Vorgang darstellende Kurve ist keine Gerade. Wegen der Krümmung des Temperaturablaufes des Arbeitsmediums ist der kritische Punkt der Wärmeaustauscher. Die Stelle der minimalen Temperaturdifferenz sei ΔT min. Nachdem zwangsläufig ΔT min. > 0 ist, soll der Kreisprozess so bestimmt werden, dass sich für ΔT_{A} ein ziemlich hoher Wert ergibt. Dieser Wert kann zwar durch die Vergrösserung der Abmessungen des Wärmeaustauschers einigermassen verringert werden, doch infolge der erwähnten kritischen Stelle (Δ T min.) kann selbst mit einem recht grossen - und demzufolge teueren - Wärmeaustauscher nur ein mässiges Ergebnis erzielt werden. Es ist offensichtlich, dass der Leistungsfaktor des Kreisprozesses durch die Erhöhung der Endtemperatur der Kompression verschlechtert wird. Wenn also die Kennlinie des Arbeitsmediums irgendwie begradigt werden könnte, dann würden sich beim Einsatz eines gleich grossen Wärmeaustauschers für den Kondensator-Absorber zu der vorgeschriebenen Temperaturänderung des Wassers zwischen den Punkten B₁ und A₁ für das Arbeitsmedium anstatt der Zustände A und B die Zustände A * und B * ergeben. Das bedeutet, dass die Endtemperatur der Kompression niedriger sein könnte.

Im Interesse der eindeutigen Klarstellung des Erfindungsgedankens wurde in Fig. 5 das T,i-Diagramm (Temperatur - Enthalpie) eines aus zwei Komponenten bestehenden Arbeitsmediums mit der Grenzkurve H auf dem die Nassdampfzustände darstellenden Feld mit den zu den Drücken p₁ > p₁ ** > p₁ * gehörenden Kurven wiedergegeben. Es soll vorausgesetzt werden, daß der Druck des Arbeitsmediums entsprechend dem in Fig. 2 dargestellten Kreisprozess im Kondensator-Absorber p₁ ist und seine Zustandsänderung vom Punkt A bis zum Punkt B andauert. Aus Fig. 5 ist es auch ersichtlich, dass dieser Vorgang gerade auf dem am stärksten gekrümmten Abschnitt der zum Druck p₁ gehörenden Kurve abläuft. Wenn dieser Vorgang zwischen den gleichen Temperaturgrenzen (T_{A} und T_{B}) an einem dem Druck p₁ ck p₁ ** durchgeführt werden könnte, dann würde sich die den Vorgang darstellende Kurvenstrecke (die die Grenzkurve nicht mehr berührt) viel mehr an eine Gerade annähern. Demzufolge könnte im Sinne der Fig. 4 beim gleichen Wärmeaustauscher (Kondensator-Absorber) die Temperatur des Arbeitsmediums niedriger sein, d.h. auf Fig. 5 wird eine noch niedrigere Druckkurve p₁ * erreicht, sofern das Arbeitsmedium in einem Zustand A * in den Wärmeaustauscher eintritt und in einem Zustand B * austritt.

Es ist also ersichtlich, dass die zum Zustand A * gehörende Temperatur niedriger ist als T_{A} und die zum Zustand B * gehörende Temperatur niedriger ist als T_{B}. Es ist bekannt, dass der Leistungsfaktor der Wärmepumpe oder der Kältemaschine umso günstiger ist,je niedriger das Temperaturniveau ist, auf das die Wärme herabgesetzt werden soll (bei gleichbleibenden anderen Voraussetzungen). Wenn also der Kreisprozess im Sinne des Erfindungsgedankens so gestaltet wird, dass aus dem Kondensator-Absorber 1 keine Flüssigkeit, sondern Nassdampf herausgeführt wird, und zwar so, dass im Gerät die Enthalpieänderung des Arbeitsmediums möglicherweise an die lineare Funktion der Temperatur nahekommt, dann wird der Leistungsfaktor der Wärmepumpe oder der Kältemaschine größer.

Ein weiterer Vorteil der obigen Massnahme besteht darin, dass der Druck p₁ * niedriger ist als der Druck p₁, was einerseits die Anwendung einer mit niedrigerem Nenndruck betriebenen, also billigeren Einrichtung ermöglicht, andererseits durch die Verminderung des Druckverhältnisses den Wirkungsgrad des Verdichters verbessert, was letzten Endes den Leistungsfaktor des Kreisprozesses verbessert.

Es ist zu bemerken, dass bei den Erläuterungen im Zusammenhang mit Fig. 5 im Interesse der besseren Verständlichkeit die die wirklichen Vorgänge etwas vereinfacht wurden. Einerseits soll während der Veränderung des Kreisprozesses nicht die Temperaturdifferenz, sondern die Enthalpiedifferenz zwischen den Punkten A und B konstant gehalten werden, so dass sich die tatsächlichen Stellen der Punkte A **, B ** bzw. A *, B * etwas versetzt befinden. Andererseits kommt in den wirklichen Geräten (Wärmeaustauschern), die notwendigerweise zwangsdurchströmte Gegenstromgeräte sind, ein bedeutender Druckabfall während der Strömung zustande, so dass der Druck innerhalb dieser Geräte nicht als konstant betrachtet werden kann. Wenn aber die drei Kurven in Fig. 5 mit Rücksicht auf die erwähnten Abweichungen für einen konkreten Fall genau aufgezeichnet werden, kommt man genau zu den oben ausgeführten Schlussfolgerungen.

Die einfachste Variante der Verwirklichung des erfindungsgemäßen Verfahrens ist in Fig. 6 dargestellt. Der Aufbau der Kältemaschine oder Wärmepumpe ist identisch mit der in Fig. 1 dargestellten bekannten Lösung, ihre Betriebsweise weicht allerdings davon ab. Aus dem im T,s-Diagramm dargestellten Kreisprozess geht der auffallendste Unterschied deutlich hervor, nämlich dadurch, dass der Punkt B nicht auf der Grenzkurve H liegt.

Ein weiterer Teil des erfindungsgemäßen Verfahrens betrifft den im Zusammenhang mit Fig. 2 und 3 erläuterten inneren Wärmeaustausch. Seine Vorteile wurden schon erläutert, diesmal wird auf seine Mängel hingewiesen. Die Grösse der Wärme, die im inneren Wärmeaustauscher übertragen werden kann, wird von der während der Abkühlung des sich im Flüssigkeitszustand befindlichen Arbeitsmediums zwischen den Punkten B und E freiwerdenden Wärmemenge Q₅ bestimmt. Dabei ist Punkt B der zum Druck p₁ gehörende flüssigkeitsseitige Punkt der Grenzkurve, der bei einem gegebenen Druck des Kondensator-Absorbers nicht verändert werden kann. Im Gegensatz dazu ist die Temperatur des Punktes E an den Punkt D gebunden und kann selbst bei einem unendlich grossen und vollkommenen Gegenstrom verwirklichenden inneren Wärmeaustauscher nicht höher sein als die Temperatur im Punkt D. Das bedeutet, dass die theoretische Grenze der Abkühlung der Flüssigkeit im inneren Wärmeaustauscher T_{B}-T_{D} ist. Nachdem die Lage des Punktes D von den Betriebsverhältnissen des Verdampfer-Entgasers bestimmt wird, gibt es praktisch keine Möglichkeit zur weiteren Erhöhung des inneren Wärmeaustausches bei der Anwendung des als aktueller Stand der Technik zu betrachtenden EP-Patentes Nr. 0021205. Im Prinzip könnte zwar der innere Wärmeaustausch durch die Erhöhung des Druckes p₁ und/oder die Verminderung des Druckes p₀ erhöht werden, was aber keinen Sinn hätte, nachdem der Vorteil des inneren Wärmeaustuaschers gerade durch die Verringerung des Druckverhältnisses und des Druckes p₁ realisiert werden kann.

In Kenntnis des Erfindungsgedankens ergibt sich jedoch eine Möglichkeit zur Erhöhung des inneren Wärmeaustaucches und zur weiteren Verminderung des Druckverhältnisses sowie des Druckes des Kondensator-Absorbers bzw. zur Ausnutzung der sich daraus ergebenden Vorteile. Wenn nämlich der aus dem Kondensator-Absorber austretende nasse Dampf einem inneren Wärmeaustauscher zugeführt und mit diesem das Arbeitsmedium niedrigen Druckes erwärmt wird, dann kann gerade die gewünschte Wirkung erzielt werden. Ein zusätzlicher Vorteil ergibt sich dadurch, dass die so übertragbare Wärmemenge wesentlich grösser ist als bei der Anwendung des inneren Wärmeaustauschers 5 gemäss Fig. 2, es geht hier nämlich nicht um die Abkühlung einer Flüssigkeit, sondern um die Kondensation bzw. um das Inlösunggehen eines Dampfes, wobei in diesen Vorgängen die Enthalpieänderung des Mediums bei einer gegebenen Temperaturänderung das Mehrfache der Enthalpieänderung der Flüssigkeit ausmacht (der Nassdampf eines aus zwei Komponenten bestehenden Arbeitsmediums verhält sich während der Kondensation und des Inlösunggehens wie ein Medium mit einer sehr hohen, aber veränderlichen spezifischen Wärme).

Die hier beschriebene Lösung ist so wirksam, dass sie sogar die wirtschaftliche Überbrückung einer Temperaturdifferenz von 60-80-100 °C in einer Stufe ermöglicht, wobei das Druckverhältnis auf einen hinsichtlich des Verdichterwirkungsgrades annehmbaren Wert vermindert wird. Eine mögliche Ausführungsform der Erfindung ist in Fig. 7 dargestellt, die das Schaltschema der Einrichtung und den theoretischen Kreisprozess in einem T,s-Diagramm zeigt.

Das Arbeitsmedium im Zustand A mit einem Druck p₁ tritt in den Kondensator-Absorber 1 hinein, wo bei Abgabe einer Wärmemenge Q₁ die Temperatur des Arbeitsmediums allmählich abnimmt, wobei eine Kondensation und ein Inlösunggehen vor sich geht. Dieser doppelter Vorgang wird aber hier nicht beendet, sondern der nasse Dampf im Zustand B tritt aus dieser Einheit aus und tritt an der Hochdruckseite eines dampfkühlenden inneren Wärmeaustauschers 6 ein, wo er bei Abgabe einer Wärme menge Q₆ weiter abgekühlt wird und schliesslich die Kondensation und das Inlösunggehen beendet werden. Das Arbeitsmedium im Zustand G (gesättigte Flüssigkeit) wird von hier an die Hochdruckseite eines flüssigkeitskühlenden inneren Wärmeaustauschers 5 übergeführt, wo es sich bei Abgabe einer Wärmemenge Q₅ bis zum Zustand E abkühlt. Von hier gelangt des Medium in den Druckverminderer 2, der in diesem Fall ein Expansionsventil ist. Hier nimmt sein Druck auf p₀ ab und ein Teil des Mediums geht in Dampfphase über. (Punkt C). Das Arbeitsmedium tritt nun in den Verdampfer-Entgaser 3 hinein, in welchem sich bei Zuführung einer Wärmemenge Q₃ der Anteil der Dampfphase vergrössert und das Medium sich erwärmt. Von hier gelangt das Arbeitsmedium im Zustand D an die Niederdruckseite des flüssigkeitskühlenden inneren Wärmeaustauschers 5, wo es die durch die Flüssigkeit hohen Druckes abgegebene Wärmemenge Q₅ aufnimmt, wonach in einem Zustand F an die Niederdruckseite des dampfkühlenden inneren Wärmeaustauschers 6 gelangt, wo es die durch den Hochdrucknassdampf abgegebene Wärmemenge Q₆ aufnimmt. Das so vorgewärmte Arbeitsmedium im Zustand K wird vom Verdichter 4 durch die Zuführung einer Kompressionsarbeit Q₄ wieder auf das Druckniveau p₁ gebracht.

Es ist zu bemerken, dass der Druckverminderer 2 auch eine Expansionsmaschine (z. B. Turbine) sein kann. Das ändert insofern den in Fig. 7 dargestellten Kreisprozess, dass in der mit 2 bezeichneten Einheit eine Expansionsarbeit Q₂ dem Arbeitsmedium entzogen wird, so dass anstatt der Verdrosselung Arbeit abgeführt wird. Diese Lösung verbessert einerseits den Leistungsfaktor der Wärmepumpe, andererseits ist sie recht kostspielig. Über ihre Anwendung kann man von Fall zu Fall durch Wirtschaftlichkeitsberechnungen entschieden werden.

In Fig. 8 ist die isentropische Kompression des überhitzten Dampfes eines aus zwei Komponenten bestehenden Arbeitsmediums in einem T,s-Diagramm dargestellt, mit einer einstufigen zwischenliegenden Rückkühlung zwischen den Druckgrenzen p₁ und p₃ auf dem Druckniveau p₂. Das schraffierte Feld (ΔW) zeigt den Gewinn der Rückkühlung, d.h. die Verminderung der Kompressionsarbeit.

Die nasse Kompression bedeutet theoretisch eine Rückkühlung mit unendlich vielen Stufen, verringert also wesentlich den Arbeitsbedarf des Kreisprozesses. Diese günstige Wirkung kommt allerdings nur in dem Masse zur Geltung, inwieweit die Flüssigkeit im Verdichter der Zustandsänderung des Dampfes folgen kann. Während der Kompression nimmt das Volumen der Dampfphase ab, deshalb erwärmt sich die Dampfphase, wogegen sich die Temperatur der Flüssigkeitsphase wegen der Druckerhöhung kaum verändert. Die wesentlich wärmere Dampfphase erwärmt die Flüssigkeit, die jedoch bis zur Beendigung der Kompression mit der Dampfphase kein Gleichgewicht erreicht.

Aus dem erwähnten Grund können die von der nassen Kompression erwarteten Vorteile nur in einem sehr beschränkten Masse realisiert werden, wenn man lediglich bestrebt ist, in der Saugleitung des Verdichters die beiden Phasen zusammen strömen zu lassen. Durch unsere Erfindung kann auch dieses Problem gelöst werden.

Nachdem sich das Arbeitsmedium nur für eine sehr kurze Zeit im Verdichter aufhält, können die Temperaturen der Flüssigkeit und der Dampfphase nur dann aneinander nahekommen, wenn zur Wärmeübertragung eine genügend grosse Fläche zur Verfügung steht. Es folgt daraus, dass die Flüssigkeit zweckmässigerweise in Form von feinen Tropfen in den Dampfstrom eingebracht werden sollte.

Eine mögliche Ausführungsform dieser Lösung ist in Fig. 9 dargestellt. Hier wird in der Leitung vor dem Verdichter die Flüssigkeitsphase durch einen Flüssigkeitsabscheider 7 teilweise oder ganz abgeschieden, während der Dampf in einer Dampfleitung 13 in Richtung des Verdichters weiterströmt und die abgeschiedene Flüssigkeit mit Hilfe einer Pumpe 8 über eine Flüssigkeitsleitung 14 und Düsen 9 in den Dampfstrom hineingesprüht wird.

Zur Verwirklichung der nassen Kompression können die Kolbenverdichter weniger in Frage kommen, weil bei diesen die Gefahr des Flüssigkeitsschlages besteht. Es folgt daraus, dass hier in erster Linie Rotationsverdichter, darunter hauptsächlich Schraubenverdichter, verwendet werden können. Die sich schnell drehenden Elemente dieser Verdichter stossen jedoch während der Kompression die in den Dampfstrom hineingeführte Flüssigkeit an die Wand des Verdichtergehäuses, so dass in dieser Weise die durch feine Zerstäubung hergestellte grosse Flüssigkkeitsfläche stark verringert wird.

Zur Lösung dieses Problems wurde die in Fig. 10 dargestellte Schaltung vorgeschlagen, die eine Weiterentwicklung der Lösung gemäss Fig. 9 bedeutet. Hier wird die durch die Pumpe geförderte Flüssigkeit nicht nur vor dem Verdichter, sondern teilweise während der Kompression mit Hilfe von Düsen 10 in den Dampfstrom hineingesprüht. Die Düsen 10 können in das Verdichtergehäuse eingebaut werden, aber es ist auch vorstellbar, dass sie in den Bohrungen der Rotorwelle angeordnet sind. Im letzteren Fall wirkt bei der Zerstäubung auch die Zentrifugalkraft mit. Die Düsen 10 können die Flüssigkeit an einem oder mehreren Druckniveau(s) der Kompression in den Dampf einbringen. Es ist offensichtlich am günstigsten, wenn die Flüssigkeit während der Kompression im wesentlichen gleich mässig zugeführt wird, wenn also die Düsen in der Länge des Verdichters dicht angeordnet sind. Eine solche Ausführung hängt natürlich von der jeweiligen Verdichter-Konstruktion ab. In bestimmten Fällen kann sogar die Düse 9 entfallen.

Ein weiteres Problem bei der Verwirklichung der nassen Kompression besteht darin, dass das geförderte Medium durch die inneren Spalten der wirklichen Verdichter von der Hochdruckseite auf die Niederdruckseite zurückströmt. Diese Wirkung kommt auch bei der trockenen Kompression vor, doch bei der nassen Kompression wird die Lage dadurch verschlechtert, dass durch die Spalten hauptsächlich die an die Wand gestossene Flüssigkeit zurücksickert. Diese Flüssigkeit verdampft unter dem Einfluß der Druckabnahme, wodurch sich das durch dieses Medium eingenommene Volumen wesentlich vergrössert, was das Volumen des vom Verdichter angesaugten Arbeitsmediums vermindert. In dieser Weise kann die verdampfende Flüssigkeit wesentlich die Volumenverluste des Verdichters erhöhen.

Die vorliegende Erfindung bietet eine Lösung auch für dieses Problem, wie es in Fig. 11 dargestellt ist.

Im Interesse der Ausnutzung der Vorteile der nassen Kompression ist es möglich, die Flüssigkeit in den Dampfstrom vor und während der Kompression zurückzuführen (wie es in Fig. 10 dargestellt ist), während diejenige Flüssigkeitsmenge, die den Wirkungsgrad der Kompression nicht mehr verbessert, sondern verschlechtert, durch die Pumpe 8 über die Düsen 11 unter Umgehung des Verdichters in die Druckleitung des Verdichters gefördert wird.

Es ist zweckmässig, in die zu den einzelnen Düsen oder Düsengruppen führenden Abzweigungen der Druckleitung der Pumpe 8 Reglerarmaturen 12 einzubauen. Durch die Einstellung dieser Reglerarmaturen kann die Verteilung der Flüssigkeitsmenge unter den einzelnen Zuführungsstellen geregelt werden. Diese Regelung kann den jeweiligen Betriebsverhältnissen entsprechend durchgeführt werden, wobei einige Düsen sogar ausgeschlossen werden können.

Es ist als Verwirklichung der Erfindung zu betrachten, wenn aus den Düsen oder Düsengruppen 9, 10 und 11 wenigstens eine vorhanden ist, unabhängig davon, dass diese in dem Abschnitt der Kompression (eventuell davor oder danach) die vor der Kompression abgeschiedene Flüssigkeit dem Dampfstrom zurückführt.

## Patentansprüche

1. Verfahren zum Transport von Wärme von einem niedrigeren auf ein höheres Temperaturniveau unter Verwendung eines aus einer Mischung von zwei ineinander gut lösbaren Komponenten mit unterschiedlichen Siedepunkten bestehenden Arbeitsmediums, bei dem in einem ersten Wärmeaustauschvorgang bei Wärmeabfuhr einerseits Dampf der Komponente mit niedrigerem Siedepunkt in Flüssigkeit der Komponente mit höherem Siedepunkt gelöst bzw. absorbiert und andererseits Dampf der Komponente mit niedrigerem Siedepunkt kondensiert wird, der Druck des Arbeitsmediums verringert wird, nach der Druckreduzierung in einem zweiten Wärmeaustauschvorgang bei Wärmezufuhr einerseits die Komponente mit dem niedrigeren Siedepunkt aus der Lösung wenigstens teilweise ausgetrieben und andererseits die Komponente mit dem höheren Siedepunkt wenigstens teilweise verdampft wird, wonach das Arbeitsmedium verdichtet wird, dadurch gekennzeichnet, daß beim ersten Wärmeaustauschvorgang das Arbeitsmedium im Gegenstrom zu einem wärmeabführenden Medium geführt wird und daß eine Anpassung des Temperaturverlaufs des Arbeitsmediums an denjenigen des wärmeabführenden Mediums dadurch vorgenommen wird, daß der erste Wärmeaustauschvorgang nur in einem Teilbereich des Zweiphasenbereichs des Arbeitsmediums mit einem demjenigen des wärmeabführenden Mediums entsprechenden Temperaturverlauf durchgeführt und das Arbeitsmedium aus dem ersten Wärmeaustauschvorgang als Mischung von zwei verschiedenen Phasen mit unterschiedlicher Konzentration herausgeführt wird.

2. Verfahren nach Anspruch 1, dadurch gekennzeichnet, daß zwischen dem aus dem ersten Wärmeaustauschvorgang austretenden, vor der Expansion stehenden zweiphasigen Arbeitsmedium und dem aus dem zweiten Wärmeaustauschvorgang austretenden, vor der Kompression stehenden Arbeitsmedium ein innerer Wärmeaustausch verwirklicht wird, wobei in dem aus dem ersten Wärmeaustauschvorgang austretenden Arbeitsmedium die Absorption und Kondensation fortgesetzt wird.

3. Verfahren nach Anspruch 2, dadurch gekennzeichnet, daß der innere Wärmeaustausch in zwei Abschnitten durchgeführt wird, wobei im ersten Abschnitt die Absorption und Kondensation beendet wird und dadurch das ganze Arbeitsmedium in die Flüssigkeitsphase übergeht, während im zweiten Abschnitt diese Flüssigkeit weiter abgekühlt wird.

4. Verfahren nach einem der Ansprüche 1 bis 3, dadurch gekennzeichnet, daß in die Saugleitung des Verdichters nasser Dampf eingeführt wird, aus dem vor der Kompression die Flüssigkeit zum Teil oder ganz abgeschieden wird, der übriggebliebene trockene oder feuchtigkeitsarme Dampf komprimiert und die abgeschiedene Flüssigkeit in Form von feinen Tropfen in den strömenden Dampf eingespritzt wird.

5. Verfahren nach Anspruch 4, dadurch gekennzeichnet, daß die abgeschiedene Flüssigkeit in Form von feinen Tropfen vor der Kompression und/oder während der Kompression an wenigstens einer Druckstufe und/oder nach der Kompression zum Dampf zurückgeführt wird.

## Claims

1. A method of transporting heat from a lower to a higher temperature level using an operating medium composed of a mixture of two components which are readily soluble in one another and which possess different boiling points, wherein in a first heat exchange process, with the discharge of heat, on the one hand vapour of the component with the lower boiling point is dissolved and absorbed in liquid of the component with the higher boiling point, and on the other hand vapour of the component with the lower boiling point is condensed, the pressure of the operating medium is reduced, and after the pressure reduction in a second heat exchange process, with the supply of heat, on the one hand the component with the lower boiling point is at least partially expelled from the solution and on the other hand the component with the higher boiling point is at least partially vaporized, whereupon the operating medium is compressed, characterised in that in the first heat exchange process the operating medium is conducted in counterflow to a heat discharging medium, and that the temperature characteristic of the operating medium is adapted to that of the heat discharging medium in that the first heat exchange process is carried out only in a sub-range of the two-phase range of the operating medium with a temperature characteristic corresponding to that of the heat discharging medium, and the operating medium issues from the first heat exchange process as a mixture of two different phases with different concentration.

2. A method as claimed in Claim 1, characterised in that an inner heat exchange is effected between the two-phase operating medium issuing from the first heat exchange process and awaiting expansion, and the operating medium issuing from the second heat exchange process and awaiting compression, wherein the absorption and condensation is continued in the operating medium issuing from the first heat exchange process.

3. A method as claimed in Claim 2, characterised in that the inner heat exchange is carried out in two stages, wherein in the first stage the absorption and condensation is terminated and the entire operating medium is thereby converted into the liquid phase, while in the second stage this liquid is further cooled.

4. A method as claimed in one of Claims 1 to 3, characterised in that wet vapour is introduced into the suction line of the compressor, from which vapour the liquid is partially or entirely separated prior to the compression, the remaining dry or low-moisture vapour is compressed, and the separated liquid is injected in the form of fine drops into the flowing vapour.

5. A method as claimed in Claim 4, characterised in that the separated liquid in the form of fine drops is reconverted into steam prior to the compression and/or during the compression at a minimum of one pressure stage and/or after the compression.

## Revendications

1. Procédé de transport de chaleur d'un niveau faible de chaleur à un niveau élevé en utilisant un milieu opératoire constitué d'un mélange de deux composés miscibles parfaitement l'un à l'autre ayant des points d'ébullition différents, dans lequel au cours d'un premier processus d'échange de chaleur par évacuation de chaleur on dilue ou on absorbe d'un côté le composé ayant le point d'ébullition le plus bas dans le liquide du composé à haut point d'ébullition et on condense de l'autre côté la vapeur du composé ayant le point d'ébullition le plus bas, la pression du milieu opératoire diminuant, après la réduction de pression au cours d'un second processus d'échange de chaleur on expulse au moins partiellement par introduction de chaleur d'un côté le composé ayant le point d'ébullition le plus bas hors de la solution, et on vaporise de l'autre côté au moins partiellement le composé ayant le point d'ébullition le plus élevé, le milieu opératoire étant alors comprimé, caractérisé en ce qu'au cours du premier processus d'échange de chaleur on introduit le milieu opératoire à contre-courant dans un milieu prélevant la chaleur, en ce qu'une adaptation de l'évolution de la température du milieu opératoire est entreprise vis-à-vis du milieu prélevant la chaleur, en ce que le premier processus d'échange de chaleur est conduit uniquement dans un domaine partiel du domaine à deux phases du milieu opératoire avec un cycle de température correspondant avec celui du milieu prélevant la chaleur et en ce que le milieu opératoire est prélevé au cours du premier processus d'échange de chaleur sous forme de mélange de deux phases différentes à concentration différente.

2. Procédé selon la revendication 1, caractérisé en ce qu'on effectue un échange interne de chaleur entre le milieu opératoire en deux phases existant avant l'expansion, provenant du premier processus d'échange de chaleur, l'absorption et la condensation étant poursuivies dans le milieu opératoire provenant du premier processus d'échange de chaleur.

3. Procédé selon la revendication 2, caractérisé en ce que l'échange de chaleur interne est réalisé en deux phases, l'absorption et la condensation étant achevées au cours d'une première phase provoquant ainsi le passage de tout le milieu opératoire dans la phase liquide, tandis que dans une seconde phase on poursuit le refroidissement de ce liquide.

4. Procédé selon l'une des revendications 1 à 3, caractérisé en ce qu'on introduit de la vapeur humide dans la conduite d'aspiration du compresseur, on sépare le liquide partiellement ou totalement avant la compression, on comprime la vapeur sèche restante ou pauvre en humidité, et on injecte le liquide isolé dans la vapeur sous forme de fines gouttelettes.

5. Procédé selon la revendication 4, caractérisé en ce que le liquide isolé est réintroduit sous forme de fines gouttelettes avant compression et /ou durant la compression du moins à un stade de pression et/ou après la compression sous forme de vapeur.
